# FASCICULE DE BREVET EUROPEEN

(11) **EP 1 380 220 B1**
(45) Date de publication et mention de la délivrance du brevet: **26.01.2005**
(21) Numéro de dépôt: 03014524.7
(22) Date de dépôt: 04.07.2003
(51) Int. Cl.: A43B 5/04, A43B 7/20

(54) **Chaussure de sport**
Sportschuh
Sport shoe

(30) Priorité: 11.07.2002 CH 12262002
(43) Date de publication de la demande: 14.01.2004
(73) Titulaire: LANGE INTERNATIONAL S.A., 1700 Fribourg (CH)
(72) Inventeur: Pozzebon, Adolfo, 31036 Istrana (TV) (IT)
(74) Mandataire: Meylan, Robert Maurice

(56) Documents cités:
- EP-A- 0 919 265
- EP-A- 1 172 042
- US-A- 5 933 987
- US-A- 6 079 124
- US-B1- 6 226 898

## Description

La présente invention concerne une chaussure de sport définie par le préambule de la revendication 1.

Les sports de glisse impliquent des contraintes contradictoires concernant la structure des chaussures. D'une part, elles doivent présenter des éléments rigides permettant à l'utilisateur de guider de manière précise l'engin de glisse et de ressentir la réponse de l'engin à ses sollicitations. D'autre part, elles doivent présenter des éléments souples assurant le confort en répartissant, de la manière la plus homogène possible, la pression de contact autour des pieds et des jambes de l'utilisateur.

De la demande de brevet EP 1 172 042, on connaît une chaussure de ski présentant une tige rigide sur laquelle est articulé un collier au niveau des malléoles. La tige présente sur le dessus du pied une échancrure s'étendant jusqu'au-dessus du cou-de-pied. Cette échancrure est fermée par deux rabats inférieurs se recouvrant partiellement et assurant l'étanchéité de la chaussure. Le collier présente une partie arrière, en matériau rigide, dans laquelle est fixé un élément semi-rigide dont les deux extrémités constituent des rabats supérieurs se recouvrant sur le devant de la jambe. La partie arrière du collier sert à fixer les dispositifs de serrage et de fermeture de la chaussure, à reprendre les efforts exercés par l'utilisateur sur les rabats supérieurs du collier et à transmettre ceux-ci à la tige. La chaussure comprend, en outre, un chausson de confort présentant une languette semi-rigide.

Ce type de réalisation présente un inconvénient. Les éléments en matière semi-rigide formant les rabats et constituant la partie avant du collier et la partie supérieure de la tige sont difficiles à assembler à la partie arrière du collier et à la tige. Ces assemblages, pour qu'ils soient esthétiques doivent être faits à l'intérieur de la chaussure.

On connaît de la demande EP 0 919 265 et du brevet US 5,933,987 des patins en ligne comprenant une coque et chausson amovible.

On connaît également de la demande DE 195 27 320 et du brevet US 6,226,898 des chaussures de ski à coque rigide et chausson de confort amovible.

Ces différents documents ne présentent pas de rabats complétant le collier sur le devant de la jambe comme dans le document EP 1 172 042 ou présentent, comme le document US 6,226,898, une coque intermédiaire comprenant un rabat semi-rigide, la coque n'étant pas fixée au chausson.

Ces documents ne permettent donc pas d'apporter une solution à l'inconvénient soulevé par la chaussure objet de la demande de brevet EP 1 172 042.

Le but de l'invention est de réaliser une chaussure permettant de pallier cet inconvénient et d'améliorer les chaussures connues de l'art antérieur. L'invention se propose en particulier de réaliser une chaussure dont la fabrication est simplifiée.

La chaussure de sport selon l'invention est caractérisée par la partie caractérisante des revendications 1 et 2.

Les revendications dépendantes 3 à 7 définissent différents modes de réalisation de la chaussure selon l'invention.

Le dessin annexé représente, à titre d'exemple, une chaussure selon l'invention.

La figure 1 est une vue en perspective d'une chaussure selon l'invention.

La figure 2 est une vue en perspective d'un chausson de confort seul.

La figure 3 est une vue en coupe selon le plan III-III de la figure 2 du chausson de confort seul.

La figure 4 est une vue similaire à celle de la figure 3, le chausson de confort étant représenté tel qu'il est lorsque la chaussure est fermée.

La figure 5 est une vue développée de l'élément du chausson constituant le collier.

La figure 6 est une vue en coupe selon le plan VI-VI de la figure 2 du chausson de confort seul.

La figure 7 est une vue similaire à celle de la figure 6, le chausson de confort étant représenté tel qu'il est lorsque la chaussure est fermée.

La chaussure de ski 1, représentée à la figure 1, comprend une tige rigide 17 consistant en une coque 2 en polyuréthane injecté, un collier 3 articulé sur la coque dans la région malléolaire autour d'un axe 10 et dont la partie arrière 4 est réalisée en un matériau rigide. La chaussure 1 reçoit un chausson de confort 30. La coque 2 comprend une semelle dont les extrémités avant 12 et arrière 11 sont conformées pour permettre de lier la chaussure 1 à une planche de glisse (non représentée) par l'intermédiaire de fixations (non représentées).

La coque 2 présente une ouverture située au niveau du dessus du pied et s'étendant jusqu'au-dessus du cou-de-pied.

La chaussure présente des moyens 21, 22 et 23 de fermeture et de serrage du type à levier, tirant et boucle coopérant avec des crochets. La chaussure présente dans le haut du collier un moyen 24 de fermeture et de serrage comportant un levier et un tirant coopérant avec une sangle de longueur réglable.

Le chausson de confort 30 représenté aux figures 2, 3 et 6 est destiné à venir se loger dans la chaussure afin de répartir la pression de la chaussure sur le pied de l'utilisateur de la manière la plus homogène possible. Il est recouvert d'un matériau imperméable Une échancrure 25 prend naissance sur le dessus du pied et s'étend jusqu'en haut du chausson. Cette échancrure 25 est fermée par une languette 9 liée au chausson dans la partie inférieure de l'échancrure. Cette languette 9 est réalisée en mousse et est recouverte sur sa face extérieure d'un élément semi-rigide 20 assemblé à celle-ci par couture.

L'échancrure est recouverte dans sa partie inférieure par un élément 16 souple, élastique et imperméable. Cet élément 16 est lié au chausson 30 et permet d'assurer l'étanchéité de celui-ci.

Le chausson 30 présente dans sa partie supérieure destinée à entourer la jambe de l'utilisateur un élément 31 semi-rigide. Cet élément 31 a la forme d'une bande représentée à la figure 5. Il entoure le chausson 30 et la languette 9 au-dessus du cou-de-pied. La partie centrale 5 de celui-ci a pour fonction de lier l'élément 31 au chausson à l'arrière de sa partie supérieure au moyen d'une couture 32. Les extrémités 6 et 7 de l'élément 31 forment deux rabats se recouvrant, comme représenté à la figure 4, lorsque la chaussure est fermée.

Le rabat externe 6 a une forme rectangulaire et est destiné à venir recouvrir la languette 9. Le rabat 7 a lui aussi une forme rectangulaire mais présente une hauteur supérieure à celle du rabat 6 de manière à venir le recouvrir intégralement.

Une fois la chaussure fermée, les rabats 6 et 7 sont maintenus en position l'un sur l'autre dans une position recouvrant la languette 9 par les dispositifs de serrage 23 et 24. L'élément 31 complète dans l'échancrure, lorsque les rabats 6 et 7 sont dans cette position, la partie arrière 4 de la coque pour constituer le collier de la chaussure 1.

La partie rigide 4 située derrière le collier sert de fixation aux dispositifs 23 et 24 de fermeture et de serrage de la chaussure. Elle permet également de reprendre les efforts exercés sur le collier de manière à les transmettre à la coque 2 de la chaussure.

Les rabats 6 et 7 se recouvrant et s'étendant du cou-de-pied jusqu'en haut de la chaussure, ils permettent d'assurer l'étanchéité de la chaussure et d'optimiser la répartition des efforts de pression sur le devant de la jambe de l'utilisateur.

Le chausson 30 présente dans sa partie inférieure, destinée à entourer le pied de l'utilisateur, des éléments semi-rigides 14 et 15. Ces éléments 14 et 15 ont la forme de rectangles. Ils sont liés sur la partie inférieure du chausson au moyen de coutures qui sont réalisées sur le chausson de part et d'autre du dessus du pied. Les éléments 14 et 15 forment deux rabats se recouvrant, comme représenté à la figure 7, lorsque la chaussure est fermée. Les rabats sont maintenus dans cette position par les dispositifs de serrage 21 et 22.

Lorsque le chausson 30 est mis en position dans la chaussure 1, la coque 2 recouvre, d'une part, sous sa partie avant, les bords avant des rabats 14 et 15 et, d'autre part, sous ses parties latérales, les coutures permettant d'assembler les rabats 14 et 15 sur le chausson 30.

Grâce à la structure de cette chaussure, le collier 3 formé par l'élément semi-rigide 31 et les rabats inférieurs 14 et 15 peuvent être assemblés au chausson de manière simple. Dans la réalisation précédemment décrite l'assemblage de ces éléments sur le chausson de confort est réalisé par couture. Il peut cependant être réalisé par tout autre moyen tel qu'un collage, un rivetage ou encore une combinaison de ces moyens.

Les rabats 6, 7, 14 et 15 peuvent être dissymétriques et peuvent être réalisés en matière synthétique ou en cuir.

On peut envisager de réaliser une chaussure présentant un chausson muni d'un seul rabat supérieur et/ou d'un seul rabat inférieur.

On peut envisager de réaliser une chaussure munie d'un rabat supérieur dont le bord opposé au bord permettant de le lier au chausson vient partiellement recouvrir la partie rigide constituant l'arrière du collier. On peut, de même, envisager de réaliser une chaussure munie d'un rabat inférieur dont le bord opposé au bord permettant de le lier au chausson vient partiellement recouvrir la coque.

Les rabats peuvent être fixés au chausson sur la languette.

Les rabats inférieurs peuvent être réalisés en une seule pièce liée au chausson au niveau de la semelle du chausson ou constituer la semelle du chausson.

## Revendications

1. Chaussure de sport (1) comprenant d'une part une tige rigide (17) munie d'une partie arrière (4) de collier (3) entourant au moins l'arrière du bas de jambe et supportant des premiers moyens de serrage (23, 24) et d'une coque (2) destinée à entourer le pied et supportant au moins un autre moyen de serrage (21, 22), et d'autre part un chausson de confort (30) amovible comprenant une languette (9), la tige rigide (17) comprenant une échancrure (25) s'étendant sur au moins une partie allant du haut de la chaussure jusque sur le dessus du pied et cette échancrure étant fermée par au moins un élément supérieur (31) dans la partie supérieure du chausson destinée à entourer la jambe de l'utilisateur, comprenant au moins un rabat (6 ; 7) destiné à recouvrir lalanguette (9) et à fermer l'échancrure (25) au-dessus du cou-de-pied quand la chaussure est fermée par les premiers moyens de serrage (23, 24), **caractérisée en ce que** l'élément supérieur comprend une partie (5) fixée au chausson.

2. Chaussure de sport (1) comprenant d'une part une tige rigide (17) munie d'une partie arrière (4) de collier (3) entourant au moins l'arrière du bas de jambe et supportant des premiers moyens de serrage (23, 24) et d'une coque (2) destinée à entourer le pied et supportant au moins un deuxième moyen de serrage (21, 22), et d'autre part un chausson de confort (30) amovible comprenant une languette (9) la tige rigide (17) comprenant une échancrure (25) s'étendant sur au moins une partie allant du haut de la chaussure jusque sur le dessus du pied et cette échancrure étant fermée par au moins un élément inférieur (14, 15) dans la partie inférieure du chausson (30) destinée à entourer le pied de l'utilisateur, l'élément inférieur formant au moins un rabat destiné à fermer l'échancrure sur le dessus du pied quand la chaussure est fermée par au moins le deuxième moyen de serrage (21, 22), **caractérisée en ce que** l'élément inférieur est fixé sur la partie inférieure du chausson.

3. Chaussure de sport (1 ) selon la revendication 1 ou 2, **caractérisée en ce que** le ou les éléments supérieurs (31) ou inférieurs (14 , 15) sont rigides ou semi-rigides.

4. Chaussure de sport (1) selon l'une des revendications 1 à 3 **caractérisé en ce que** le ou les éléments supérieurs (31) et/ou inférieurs (14 ; 15) forment chacun deux rabats (6, 7 ; 14, 15) qui se recouvrent sur le devant de la jambe et/ou sur le dessus du pied.

5. Chaussure de sport (1) selon l'une des revendications 1 à 4, **caractérisée en ce que** le ou les éléments supérieurs et/ou inférieurs sont rapportés sur le chausson (30) par couture ou par collage.

6. Chaussure de sport (1) selon l'une des revendications 1 à 5, **caractérisée en ce que** le ou les éléments supérieurs et/ou inférieurs sont réalisés en un matériau imperméable ou sont recouverts d'un matériau imperméable.

7. Chaussure de sport (1) selon les revendications 1 et 2, **caractérisé en ce qu'**elle comprend au moins un élément supérieur (31) et au moins un élément inférieur (14 ; 15).

## Patentansprüche

1. Sportschuh (1) mit einerseits einem steifen Schaft (17), der mit einem hinteren Teil (4) der Manschette (3), welche wenigstens die Rückseite des Unterschenkels umgibt und erste Spannmittel (23, 24) trägt, und mit einer Schale (2) versehen ist, die dazu bestimmt ist, den Fuss zu umgeben, und wenigstens ein anderes Spannmittel (21, 22) trägt, sowie andererseits einem abnehmbaren Komfortinnenschuh (30) mit einer Zunge (9), wobei der steife Schaft (17) einen bogenförmigen Ausschnitt (25) aufweist, welcher sich über wenigstens einen von der Oberseite des Schuhs bis über den Fuss reichenden Teil erstreckt und durch wenigstens ein oberes Element (31) verschlossen ist, das im oberen, den Schenkel des Benutzers umgebenden Teil des Innenschuhs angeordnet und mit wenigstens einer Klappe (6, 7) versehen ist, die dazu bestimmt ist, die Zunge (9) zu überdecken und den bogenförmigen Ausschnitt (25) über dem Spann zu schliessen, wenn der Schuh durch die ersten Spannmittel (23, 24) geschlossen ist, **dadurch gekennzeichnet, dass** das obere Element einen am Innenschuh befestigten Teil (5) aufweist.

2. Sportschuh (1) mit einerseits einem steifen Schaft (17), der mit einem hinteren Teil (4) der Manschette (3), welche wenigstens die Rückseite des Unterschenkels umgibt und erste Spannmittel (23, 24) trägt, und mit einer Schale (2) versehen ist, die dazu bestimmt ist, den Fuss zu umgeben, und wenigstens ein zweites Spannmittel (21, 22) trägt, und andererseits einem abnehmbaren Komfortinnenschuh (30) mit einer Zunge (9), wobei der steife Schaft (17) einen bogenförmigen Ausschnitt (25) aufweist, der sich über wenigstens einen von der Oberseite des Schuhs bis über den Fuss reichenden Teil erstreckt und von wenigstens einem unteren Element (14, 15) verschlossen ist, das im unteren, den Fuss des Benutzers umgebenden Teil des Innenschuhs (30) angeordnet ist und wenigstens eine Klappe bildet, die dazu bestimmt ist, den bogenförmigen Ausschnitt über dem Fuss zu schliessen, wenn der Schuh durch wenigstens das zweite Spannmittel (21, 22) geschlossen ist, **dadurch gekennzeichnet, dass** das untere Element auf dem unteren Teil des Innenschuhs befestigt ist.

3. Sportschuh (1) nach Anspruch 1 oder 2, **dadurch gekennzeichnet, dass** die oberen (31) oder unteren Elemente (14, 15) steif oder halbsteif sind.

4. Sportschuh (1) nach einem der Ansprüche 1 bis 3, **dadurch gekennzeichnet, dass** das oder die oberen Elemente (31) und/oder unteren Elemente (14, 15) jedes zwei Klappen (6, 7; 14, 15) bilden, welche sich vor dem Schenkel und/oder über dem Fuss überlappen.

5. Sportschuh (1) nach einem de Ansprüche 1 bis 4, **dadurch gekennzeichnet, dass** das oder die oberen und/oder unteren Elemente auf dem Innenschuh durch Nähen oder Kleben aufgesetzt sind.

6. Sportschuh (1) nach einem der Ansprüche 1 bis 5, **dadurch gekennzeichnet, dass** das oder die oberen und/oder unteren Elemente aus undurchlässigem Material bestehen oder mit einem undurchlässigen Material bedeckt sind.

7. Sportschuh (1) nach den Ansprüchen 1 und 2, **dadurch gekennzeichnet, dass** er wenigstens ein oberes Element (31) und wenigstens ein unteres Element (14, 15) aufweist.

## Claims

1. Sports boot (1) comprising, on the one hand, a rigid upper (17) provided with a rear part (4) having a cuff (3) surrounding at least the rear of the lower leg and supporting first tightening means (23, 24) and with a shell (2) for surrounding the foot and supporting at least one other tightening means (21, 22) and, on the other hand, a removable comfort liner (30) comprising a tongue (9), the rigid upper (17) comprising a notch part (25) extending over at least a portion from the top of the boot as far as the top of the foot and this notch part being closed by at least one upper element (31) in the upper part of the liner for surrounding the user's leg, comprising at least one flap (6; 7) for covering the tongue (9) and for closing the notch part (25) over the instep when the boot is closed by the first tightening means (23, 24), **characterized in that** the upper element comprises a part (5) fixed to the liner.

2. Sports boot (1) comprising, on the one hand, a rigid upper (17) provided with a rear part (4) having a cuff (3) surrounding at least the rear of the lower leg and supporting first tightening means (23, 24) and with a shell (2) for surrounding the foot and supporting at least a second tightening means (21, 22) and, on the other hand, a removable comfort liner (30) comprising a tongue (9), the rigid upper (17) comprising a notch part (25) extending over at least a portion from the top of the boot as far as the top of the foot and this notch part being closed by at least one lower element (14, 15) in the lower part of the liner (30) for surrounding the user's foot, the lower element forming at least one flap for closing the notch part over the top of the foot when the boot is closed by at least the second tightening means (21, 22), **characterized in that** the lower element is fixed on the lower part of the liner.

3. Sports boot (1) according to Claim 1 or 2, **characterized in that** the upper (31) or lower (14, 15) element or elements are rigid or semi-rigid.

4. Sports boot (1) according to one of Claims 1 to 3, **characterized in that** the upper (31) and/or lower (14; 15) element or elements each form two flaps (6, 7; 14, 15), which overlap over the front of the leg and/or over the top of the foot.

5. Sports boot (1) according to one of Claims 1 to 4, **characterized in that** the upper and/or lower element or elements are attached to the liner (30) by stitching or by adhesive bonding.

6. Sports boot (1) according to one of Claims 1 to 5, **characterized in that** the upper and/or lower element or elements are produced from an impermeable material or are covered with an impermeable material.

7. Sports boot (1) according to Claims 1 and 2, **characterized in that** it comprises at least one upper element (31) and at least one lower element (14; 15).
